# EUROPÄISCHE PATENTSCHRIFT

(11) **EP 1 236 829 B1**
(45) Veröffentlichungstag und Bekanntmachung des Hinweises auf die Patenterteilung: **27.09.2006**
(21) Anmeldenummer: 01125932.2
(22) Anmeldetag: 31.10.2001
(51) Int. Cl.: D21F 5/18

(54) **Prallströmtrockner**
Impingement dryer
Dispositif de séchage par impact

(30) Priorität: 28.02.2001 DE 10109525
(43) Veröffentlichungstag der Anmeldung: 04.09.2002
(73) Patentinhaber: Voith Patent GmbH, 89522 Heidenheim (DE)
(72) Erfinder: Kahl, Peter, 89547 Gerstetten (DE); Oechsle, Markus, 73566 Bartholomae (DE); Mayer, Roland, 89522 Heidenheim (DE)
(74) Vertreter: Kunze, Klaus

(56) Entgegenhaltungen:
- WO-A-00/08252
- WO-A-00/68499
- DE-A- 19 841 768
- US-A- 4 361 466
- US-A- 5 588 223

## Beschreibung

Die Erfindung betrifft einen Prallströmtrockner zur Trocknung einer Papier-, Karton-, Tissue- oder einer anderen Faserstoffbahn, gemäß dem Oberbegriff des vorliegenden Anspruchs 1.

Derartige Prallströmtrockner sind beispielsweise aus der US-A-5588223, US-A-4361466 oder DE 19841768 A1 bekannt, wobei sie Teil der Trockenpartie einer Papiermaschine sind. Die Temperatur der Heißluft bzw. des Heißdampfes kann dabei Werte zwischen 300 ° und 500 °C erreichen. Im Gegensatz dazu liegt die Temperaturbeständigkeit der in Frage kommenden Stützbänder, insbesondere wegen des Kunststoffanteils zwischen 140 und 240 °C.

Da die Faserstoffbahn gegenüber dem Stützband eine ausreichende Wärmeisolierung darstellt, sind im wesentlichen nur die nicht von ihr abgedeckten Bereiche des Stützbandes, d. h. die Ränder thermisch gefährdet.

Um dem zu begegnen, wird meist die Breite der Prallströmtrockner auf die Bahnbreite beschränkt, was jedoch Schwierigkeiten oder einen erheblichen Aufwand bei sich ändernder Breite der Faserstoffbahn mit sich bringt.

Auch die Verringerung der Temperatur der Strömung zu den Rändern der Faserstoffbahn hin wurde vorgeschlagen. Im Ergebnis beeinträchtigt dies jedoch das Trocknungsergebnis.

Die Aufgabe der Erfindung ist daher die Schaffung eines einfachen thermischen Schutzes des Stützbandes ohne wesentliche Beeinträchtigung der Trocknung der Faserstoffbahn.

Erfindungsgemäß wurde die Aufgabe durch die Merkmale des kennzeichnenden Teils des Anspruchs 1 gelöst.

Bei großzügiger Auslegung des gekühlten Bereiches des Stützbandes, das heißt der Kühlung bis in den Randbereich der Faserstoffbahn hinein, ist außerdem kein Nachjustieren bei sich ändernden Bahnbreiten der Faserstoffbahn nötig. Insbesondere dafür ist es von Vorteil, wenn die Kühlung des Stützbandes nach der Abgabe der Faserstoffbahn von diesem an eine folgende Einheit erfolgt.

Im allgemeinen wird dabei der Rand des Stützbandes in einem Bereich zwischen 50 und 1000 mm gekühlt. Vor allem wenn der gekühlte Bereich sehr breit ist oder sich sogar über das ganze Stützband erstreckt, ist es oft vorteilhaft, wenn die Kühlung des Stützbandes in quer zur Bahnlaufrichtung abgegrenzten Kühlzonen unterschiedlich stark erfolgt. Dies ermöglicht eine Anpassung der notwendigen Kühlungsintensität beispielsweise an die örtliche Temperatur des Stützbandes. Vorteile ergeben sich dabei auch, wenn die den Kühlzonen zugeordnete Kühlleistung separat steuerbar ist. Dabei erfolgt die Kühlung des Stützbandes durch wenigstens eine Kühleinrichtung in Form von Flüssigkeits- und/oder Druckluftdüsen. Hierzu sollte den Flüssigkeitsdüsen eine Flüssigkeit zugeführt werden, deren Siedetemperatur unter der maximal zulässigen Temperatur des Stützbandes liegt, vorzugsweise Wasser oder Alkohole, beispielsweise Polyethylenglykol. Diese Verdunstungskühlung verhindert bei ausreichender Flüssigkeitszufuhr, dass die Temperatur des Stützbandes über die Siedetemperatur der Flüssigkeit steigt. Um die Umgebung der Maschine zu entlasten sowie eine Wiederbefeuchtung der Faserstoffbahn zu verhindern sollte die vom Stützband abgeprallte Flüssigkeit und/oder davon ausgehender Flüssigkeitsnebel von Leitelementen und/oder Auffangvorrichtungen und/oder Absaugeinrichtungen abgeführt werden.

Zur Einflußnahme auf die Kühlleistung sollte der Druck und/oder der Durchsatz der Flüssigkeits- und/oder Druckluftdüsen vorzugsweise einzeln oder zonenweise steuerbar sein. Dies ermöglicht es, die Kühlleistung in Abhängigkeit von der Heizleistung des Prallströmtrockners einzustellen, vorzugsweise zu steuern und/oder in Abhängigkeit von der Temperatur des Stützbandes, insbesondere der Temperatur der betreffenden Kühlzone zu regeln und/oder in Abhängigkeit von einer vorgelagerten Abrißerkennung der Faserstoffbahn zu steuern. Hierzu sind Temperatur-Sensoren zur Messung der Temperatur des Stützbandes in Bahnlaufrichtung vor und unter Umständen aber auch nach der Kühleinrichtung hilfreich, wobei diese insbesondere gegenüber dem Rand des Stützbandes angeordnet werden sollten. Zu Vergleichszwecken ist auch die Messung der Temperatur des Stützbandes im mittleren Breich von Vorteil.

Im allgemeinen sollte das Stützband als Sieb ausgeführt sein. Außerdem ist es zur Gewährleistung eines stabilen Laufs des Stützbandes und damit auch der Faserstoffbahn sowie hinsichtlich des Abstandes zum Prallströmtrockner vorteilhaft, wenn das Stützband während der Beaufschlagung der Faserstoffbahn mit der Heißluft-und/oder Heißdampfprallströmung über eine rotierende Stützwalze geführt wird. Eine konstruktiv einfache Lösung ergibt sich dabei, wenn die Heißluft- und/oder Heißdampfprallströmung von einer in einem Umfangsbereich der Stützwalze angeordneten Trockenhaube erzeugt wird.

Die erfindungsgemäße Kühlung des Stützbandes ist auch bei Heißluft-Schwebetrocknern einsetzbar.

Die Kühlung der Stützbandes kann außerhalb des die Faserstoffbahn führenden Bereiches bei Bedarf an mehreren Stellen entlang des Laufs des Stützbandes erfolgen.

Nachfolgend soll die Erfindung an einem Ausführungsbeispiel näher erläutert werden. In der beigefügten Zeichnung zeigt
Figur 1: einen schematischen Querschnitt durch eine Trocknungsanordnung mit Trockenhaube und Kühleinrichtung und
Figur 2: ein Teilschnitt A-A gemäß Figur 1.

Der Prallströmtrockner ist Teil einer Papiermaschine zur Trocknung der Faserstoffbahn 1 und wird im wesentlichen von einer rotierenden Stützwalze 7 und einer Trockenhaube 8 gebildet. Die Trockenhaube 8 ist im Abstand von wenigen Zentimetern zur Stützwalze 7 angeordnet und erstreckt sich über einen wesentlichen Teil des Umfangs der Stützwalze 7.

Die Stützwalze 7 wird von einem endlos umlaufenden Stützband 2 in Form eines Trockensiebes sowie der außen liegenden Faserstoffbahn 1 umschlungen. Von der im Umschlingungsbereich angeordneten Trockenhaube 8 erfolgt die Beaufschlagung der Faserstoffbahn 1 mit Heißluft, was zur Trocknung der Faserstoffbahn 1 führt. Hierzu sind in der Trockenhaube 8 mehrere zur Faserstoffbahn 1 gerichtete Düsen vorhanden. Das Stützband 2 ist zwangsläufig breiter als die Faserstoffbahn 1. Dies führt insbesondere bei sich ändernder Breite der Faserstoffbahn 1 dazu, daß eine Randzone des Stützbandes 2 direkt, d. h. ohne dazwischenliegenden Faserstoffbahn 1 der Heißluft ausgesetzt ist, was wegen des Kunststoffanteils im Stützband 2 zu thermischen Schädigungen desselben führen kann.

Nach der Trockenhaube 8 leitet das Stützband 2 die Faserstoffbahn 1 von der Stützwalze 7 zu einer, von einem luftdurchlässigen Sieb 10 umschlungenen und besaugten Leitwalze 9. Die Leitwalze 9 unterstützt durch den Unterdruck die Übergabe der Faserstoffbahn 1 an das Sieb 10.

Nach der Abgabe der Faserstoffbahn 1 wird das Stützband 2 über seine gesamte Breite von einer Kühleinrichtung in Form von Wasserdüsen 4 gekühlt. Dabei wird die, der Heißluft direkt ausgesetzte Randzone des Stützbandes 2 besonders stark gekühlt.

Die Wasserdüsen 4 befinden sich in einer zum Stützband 2 hin offenen Haube und sind in mehreren quer zur Bahnlaufrichtung 3 verlaufenden, hintereinander liegenden Reihen angeordnet.

Die Kühlung des Stützbandes 2 erfolgt in quer zur Bahnlaufrichtung 3 abgegrenzten Kühlzonen unterschiedlich stark. Um die den Kühlzonen zugeordnete Kühlleistung separat steuern zu können, sind die Wasserdüsen 4 der betreffenden Kühlzone mit einer gemeinsamen und über ein Ventil steuerbaren Druckleitung 11 verbunden.

Am stärksten wird der Rand des Stützbandes 2 mit einer Breite zwischen 200 und 400 mm gekühlt, da dort die größte thermische Beanspruchung stattfindet.

Die Kühlleistung wird aber auch bei einem Abriß der Faserstoffbahn 1 in einer vorgelagerten Einheit der Papiermaschine verstärkt und zwar über die gesamte Breite. Bei der Steuerung der Kühlleistung wird ebenfalls die Heizleistung der Trockenhaube 8 sowie die von Sensoren erfasste Temperatur des Stützbandes 2 berücksichtigt.

Um die Belastung der Umgebung mit in dem, beim Kühlen entstehenden Wassernebel zu verringern, befindet sich auf der, den Wasserdüsen 4 gegenüberliegenden Seite des Stützbandes 2 eine mit einer Vakuumquelle verbundene Absaugeinrichtung 6. Des weiteren sind im Bereich der Wasserdüsen 4, das heißt der sie umgebenden Haube Auffangvorrichtungen 5 für das vom Stützband 2 abtropfende Wasser vorhanden, welche ebenfalls eine Absaugung besitzen können.

## Patentansprüche

1. Prallströmtrockner zur Trocknung einer Papier-, Karton-, Tissue- oder einer anderen Faserstoffbahn (1), bei dem die Faserstoffbahn (1) einseitig mit einer Heißluft- und/oder Heißdampfprallströmung beaufschlagt wird und sich mit der gegenüberliegenden Seite auf einem luftdurchlässigen, endlos umlaufenden Stützband (2) abstützt, wobei zumindest die mit der Heißluft- und/oder Heißdampfprallströmung direkt beaufschlagte Randzone des Stützbandes (2) gekühlt wird, **dadurch gekennzeichnet, daß** die Kühlleistung gesteuert oder geregelt wird, und zwar in Abhängigkeit von der Heizleistung des Prallströmtrockners eingestellt und/oder von der Temperatur des Stützbandes (2), insbesondere der Temperatur der betreffenden Kühlzone, geregelt, und/oder in Abhängigkeit von einer vorgelagerten Abrißerkennung der Faserstoffbahn (1) gesteuert wird.

2. Prallströmtrockner nach Anspruch 1, **dadurch gekennzeichnet, dass**
die Kühlung des Stützbandes (2) nach der Abgabe der Faserstoffbahn (1) von diesem an eine folgende Einheit erfolgt.

3. Prallströmtrockner nach Anspruch 1 oder 2, **dadurch gekennzeichnet, dass**
zumindest der nicht von der Faserstoffbahn (1) abgedeckte Rand des Stützbandes (2) gekühlt wird.

4. Prallströmtrockner nach einem der vorhergehenden Ansprüche, **dadurch gekennzeichnet, dass**
der Rand des Stützbandes (2) in einem Breitenbereich zwischen 50 und 1000 mm gekühlt wird.

5. Prallströmtrockner nach einem der vorhergehenden Ansprüche, **dadurch gekennzeichnet, dass**
das Stützband (2) über die gesamte Breite gekühlt wird.

6. Prallströmtrockner nach einem der vorhergehenden Ansprüche, **dadurch gekennzeichnet, dass**
die Kühlung des Stützbandes (2) in quer zur Bahnlaufrichtung (3) abgegrenzten Kühlzonen unterschiedlich stark erfolgt.

7. Prallströmtrockner nach Anspruch 6, **dadurch gekennzeichnet, dass**
die den Kühlzonen zugeordnete Kühlleistung separat steuerbar ist.

8. Prallströmtrockner nach einem der vorhergehenden Ansprüche, **dadurch gekennzeichnet, dass**
die Kühlung des Stützbandes (2) durch wenigstens eine Kühleinrichtung in Form von Flüssigkeits- und/oder Druckluftdüsen (4) erfolgt.

9. Prallströmtrockner nach Anspruch 8, **dadurch gekennzeichnet, dass**
den Flüssigkeitsdüsen (4) eine Flüssigkeit zugeführt wird, deren Siedetemperatur unter der maximal zulässigen Temperatur des Stützbandes (2) liegt, vorzugsweise Wasser oder Alkohole, beispielsweise Polyethylenglykol.

10. Prallströmtrockner nach Anspruch 8 oder 9, **dadurch gekennzeichnet, dass**
die vom Stützband (2) abgeprallte Flüssigkeit und/oder davon ausgehender Flüssigkeitsnebel von Leitelementen und/oder Auffangvorrichtungen (5) und/oder Absaugeinrichtungen (6) abgeführt wird.

11. Prallströmtrockner nach einem der Ansprüche 8 bis 10, **dadurch gekennzeichnet, dass**
der Druck und/oder der Durchsatz der Flüssigkeits- und/oder Druckluftdüsen vorzugsweise einzeln oder zonenweise separat steuerbar ist.

12. Prallströmtrockner nach einem der vorhergehenden Ansprüche, **dadurch gekennzeichnet, dass**
das Stützband (2) als Sieb ausgeführt ist.

13. Prallströmtrockner nach einem der vorhergehenden Ansprüche, **dadurch gekennzeichnet, dass**
das Stützband (2) während der Beaufschlagung der Faserstoffbahn (1) mit der Heißluft-und/oder Heißdampfprallströmung über eine rotierende Stützwalze (7) geführt wird.

14. Prallströmtrockner nach Anspruch 13, **dadurch gekennzeichnet, dass**
die Heißluft-und/oder Heißdampfprallströmung von einer, in einem Umfangsbereich der Stützwalze (7) angeordneten Trockenhaube (8) ausgeht.

15. Prallströmtrockner nach einem der vorhergehenden Ansprüche, **dadurch gekennzeichnet, dass**
die Kühlung des Stützbandes (2) außerhalb des die Faserstoffbahn (1) führenden Bereiches an mehreren Stellen entlang des Laufs des Stützbandes (2) erfolgt.

## Claims

1. Impingement dryer for drying a paper, board, tissue or another fibrous web (1), in which the fibrous web (1) has a hot air and/or hot steam impingement flow applied to it on one side and is supported with the opposite side on an air-permeable, endlessly circulating supporting belt (2), at least the edge zone of the supporting belt (2) to which the hot air and/or hot steam impingement flow is applied directly being cooled, **characterized in that** the cooling power is controlled or regulated, specifically regulated as a function of the heating power of the impingement dryer and/or of the temperature of the supporting belt (2), in particular the temperature of the relevant cooling zone, and/or is controlled as a function of upstream break detection of the fibrous web (1).

2. Impingement dryer according to Claim 1, **characterized in that** the cooling of the supporting belt (2) is carried out in accordance with the output of the fibrous web (1) from the latter to a following unit.

3. Impingement dryer according to Claim 1 or 2, **characterized in that** at least the edge of the supporting belt (2) which is not covered by the fibrous web (1) is cooled.

4. Impingement dryer according to one of the preceding claims, **characterized in that** the edge of the supporting belt (2) is cooled in a width region between 50 and 1000 mm.

5. Impingement dryer according to one of the preceding claims, **characterized in that** the supporting belt (2) is cooled over the entire width.

6. Impingement dryer according to one of the preceding claims, **characterized in that** the cooling of the supporting belt (2) is carried out to different extents in cooling zones delimited transversely with respect to the web running direction (3).

7. Impingement dryer according to Claim 6, **characterized in that** the cooling power assigned to the cooling zones can be controlled separately.

8. Impingement dryer according to one of the preceding claims, **characterized in that** the cooling of the supporting belt (2) is carried out by means of at least one cooling device in the form of liquid nozzles and/or compressed air nozzles (4).

9. Impingement dryer according to Claim 8, **characterized in that** the liquid nozzles (4) are supplied with a liquid whose boiling point lies below the maximum permissible temperature of the supporting belt (2), preferably water or alcohols, for example polyethylene glycol.

10. Impingement dryer according to Claim 8 or 9, **characterized in that** the liquid reflected by the supporting belt (2) and/or liquid mist originating therefrom is led away by guide elements and/or collecting devices (5) and/or extraction devices (6) .

11. Impingement dryer according to one of Claims 8 to 10, **characterized in that** the pressure and/or the throughput of the liquid and/or compressed air nozzles can preferably be controlled separately, individually or zone by zone.

12. Impingement dryer according to one of the preceding claims, **characterized in that** the supporting belt (2) is formed as a fabric.

13. Impingement dryer according to one of the preceding claims, **characterized in that**, during the application of the hot air and/or hot steam impingement flow to the fibrous web (1), the supporting belt (2) is led over a rotating supporting roll (7).

14. Impingement dryer according to Claim 13, **characterized in that** the hot air and/or hot steam impingement flow originates from a drying hood (8) arranged in a circumferential region of the supporting roll (7).

15. Impingement dryer according to one of the preceding claims, **characterized in that** the cooling of the supporting belt (2) outside the region carrying the fibrous web (1) is carried out at a plurality of points along the course of the supporting belt (2).

## Revendications

1. Dispositif de séchage par impact pour le séchage d'une nappe de papier, carton, papier-tissu ou d'une autre nappe fibreuse (1), dans lequel la nappe fibreuse (1) est sollicitée d'un côté par un écoulement d'impact d'air chaud et/ou de vapeur chaude et s'appuie du côté opposé sur une bande de support (2) perméable à l'air et entraînée sans fin, au moins la zone marginale de la bande de support (2) sollicitée directement par l'écoulement d'impact d'air chaud et/ou de vapeur chaude étant refroidie, **caractérisé en ce que** la puissance de refroidissement est commandée ou régulée, à savoir est ajustée en fonction de la puissance de chauffage du dispositif de séchage par impact et/ou est régulée en fonction de la température de la bande de support (2), notamment de la température de la zone de refroidissement concernée, et/ou est commandée en fonction d'une détection de déchirure de la nappe fibreuse (1) située en amont.

2. Dispositif de séchage par impact selon la revendication 1, **caractérisé en ce que** le refroidissement de la bande de support (2) s'effectue après que la nappe fibreuse (1) a été amenée de celle-ci à une unité suivante.

3. Dispositif de séchage par impact selon la revendication 1 ou 2, **caractérisé en ce qu'**au moins le bord de la bande de support (2) non recouvert par la nappe fibreuse (1) est refroidi.

4. Dispositif de séchage par impact selon l'une quelconque des revendications précédentes, **caractérisé en ce que** le bord de la bande de support (2) est refroidi dans une plage de largeur de 50 à 1000 mm.

5. Dispositif de séchage par impact selon l'une quelconque des revendications précédentes, **caractérisé en ce que** la bande de support (2) est refroidie sur toute la largeur.

6. Dispositif de séchage par impact selon l'une quelconque des revendications précédentes, **caractérisé en ce que** le refroidissement de la bande de support (2) s'effectue avec une intensité différente dans des zones de refroidissement limitées transversalement à la direction d'avance de la nappe (3).

7. Dispositif de séchage par impact selon la revendication 6, **caractérisé en ce que** la puissance de refroidissement associée aux zones de refroidissement peut être commandée séparément.

8. Dispositif de séchage par impact selon l'une quelconque des revendications précédentes, **caractérisé en ce que** le refroidissement de la bande de support (2) s'effectue par au moins un dispositif de refroidissement sous forme de buses de liquide et/ou d'air sous pression (4).

9. Dispositif de séchage par impact selon la revendication 8, **caractérisé en ce que** les buses de liquide (4) sont alimentées en un liquide dont la température d'ébullition est en dessous de la température maximale admissible de la bande de support (2), de préférence en eau ou en alcools, par exemple en polyéthylèneglycol.

10. Dispositif de séchage par impact selon la revendication 8 ou 9, **caractérisé en ce que** le liquide rebondissant de la bande de support (2) et/ou le nuage de liquide en provenant est évacué par des éléments de guidage et/ou des dispositifs de captage (5) et/ou des dispositifs d'aspiration (6) .

11. Dispositif de séchage par impact selon l'une quelconque des revendications 8 à 10, **caractérisé en ce que** la pression et/ou le débit des buses de liquide et/ou d'air sous pression peut de préférence être commandé individuellement ou séparément par zones.

12. Dispositif de séchage par impact selon l'une quelconque des revendications précédentes, **caractérisé en ce que** la bande de support (2) est réalisée sous forme de toile.

13. Dispositif de séchage par impact selon l'une quelconque des revendications précédentes, **caractérisé en ce que** la bande de support (2) est guidée sur un rouleau de support (7) rotatif pendant la sollicitation de la nappe fibreuse (1) avec l'écoulement d'impact d'air chaud et/ou de vapeur chaude.

14. Dispositif de séchage par impact selon la revendication 13, **caractérisé en ce que** l'écoulement d'impact d'air chaud et/ou de vapeur chaude part d'une hotte de séchage (8) disposée dans une région périphérique du rouleau de support (7) .

15. Dispositif de séchage par impact selon l'une quelconque des revendications précédentes, **caractérisé en ce que** le refroidissement de la bande de support (2) s'effectue en dehors de la région guidant la nappe fibreuse (1) en plusieurs endroits le long du parcours de la bande de support (2).
